# EUROPÄISCHE PATENTSCHRIFT

(11) **EP 1 345 821 B1**
(45) Veröffentlichungstag und Bekanntmachung des Hinweises auf die Patenterteilung: **21.07.2004**
(21) Anmeldenummer: 01272026.4
(22) Anmeldetag: 18.12.2001
(51) Int. Cl.: B65D 81/32

(54) **VERFAHREN ZUR HERSTELLUNG EINER MEHRKAMMERTUBE**
METHOD OF PRODUCING A MULTIPLE CHAMBER TUBE
METHODE DE PRODUCTION D'UN TUBE A CHAMBRES MULTIPLES

(30) Priorität: 19.12.2000 DE 10063211
(43) Veröffentlichungstag der Anmeldung: 24.09.2003
(73) Patentinhaber: Aisapack Holding S.A., 1896 Vouvry (CH)
(72) Erfinder: KELLER, Gerhard, CH-1805 Jongny (CH)
(74) Vertreter: Zellentin, Rüdiger, Dr.
(86) Internationale Anmeldenummer: PCT/EP2001/014950
(87) Internationale Veröffentlichungsnummer: WO 2002/051717

(56) Entgegenhaltungen:
- EP-A- 1 010 643
- WO-A-94/19251
- DE-A- 19 547 957
- DE-A- 19 911 728
- US-A- 5 219 373
- US-A- 5 823 391

## Beschreibung

Die Erfindung betrifft ein Verfahren zur Herstellung einer Mehrkammertube gemäß Oberbegriff des Anspruch 1. Solch ein Verfahren ist aus US 5 219 373 A bekannt.

Eine Mehrkammertube mit mindestens zwei Kammern und einem Tubenkopf mit der Anzahl der Kammern entsprechenden verschließbaren Entnahmeöffnungen, die aus einer Ansammlung von mindestens zwei getrennt hergestellten parallel zueinander angeordneten Tubenrohren mit einem allen Tubenrohren gemeinsamen gerundeten Außenumfang besteht, ist aus der WO 94/19251 bekannt. Diese Tube besteht aus mehreren separat hergestellten einzelnen Tuben, mit je einem Tubenkopf mit einer Ausgabeöffnung, die durch einen sie zusammenhaltenden Verschlusskörper an einem Ende und einer Versiegelung am anderen Ende zusammengehalten werden. Diese Mehrkammertube ist aufwendig herzustellen, da mehrere separate Tuben und ein zusätzlicher sie zusammenhaltender Verschlusskörper herzustellen sind, der alle Tubenköpfe umfasst.

Aufgabe der Erfindung ist es, ein einfacheres und preisgünstigeres Verfahren zu bieten, wobei die hergestellte Mehrkammertube dennoch ein schönes Aussehen aufweist.

Diese Aufgabe wird durch eine Mehrkammertube mit den kennzeichnenden Merkmalen des Anspruchs 1 gelöst.

Vorteilhafte Ausführungen der Erfindung sind den Unteransprüchen zu entnehmen.

Nachstehend wird die Erfindung anhand eines Ausführungsbeispiels unter Bezug auf Zeichnungen näher erläutert. Es zeigt:
- Fig. 1: eine Zweikammertube im teilweisen Querschnitt,
- Fig. 2: eine Draufsicht auf die Mehrkammertube.

Die in Fig. 1 gezeigte Zweikammertube 1 als Beispiel für Mehrkammertuben besteht aus zwei Rohrkörpern 2, 2', die nach einem beliebigen bekannten Verfahren mit einer überlappenden Längsnaht hergestellt sind, beispielsweise nach dem aus der DE-C- 31 05 146 bekannten Verfahren.

Die hergestellten Rohrkörper 2, 2' - gegebenenfalls abgelängt - werden dann an zwei Stellen axial geritzt oder gekerbt, wobei die Kerblinien 3 die Stellen im Rohrkörper 2, 2' markieren, an denen ein Abbiegen aus der hergestellten runden Form zur Bildung eines im Ausführungsbeispiel D-förmigen Rohrkörpers 2, 2' erfolgen soll. Die Kerblinien 3 sind so auszuführen, daß, wenn beide Rohrkörper 2, 2' zu einem D geformt sind mit ihren jeweils geraden Abschnitten aneinander gelegt werden, ein gerundeter Außenumfang erzeugt wird. Der Außenumfang kann z. B. kreisrund oder auch beliebig oval hergestellt werden. Die Art der Rundung wird bei D-förmigen Rohrkörpern 2, 2' vom Abstand der beiden Kerblinien 3 vorgegeben.

Die Kerblinien 3 werden vorzugsweise durch radial zustellbare drehbar gelagerte Kerbscheiben durchgeführt, wobei jede Verletzung des Materialaufbaus vermieden werden muß.

Danach werden die gekerbten Rohrkörper 2, 2' - vorzugsweise ausgerichtet - durch eine Formplatte geschoben, in der eine bleibende Veränderung der Form erfolgt, beispielsweise für eine Zweikammertube eine im Querschnitt D-förmige Form, deren Kanten, die den geraden Abschnitt begrenzen, durch die beiden Kerblinien 3 vorgegeben sind.

Dann werden die D-förmigen Rohrkörper 2, 2' einzeln je einem entsprechend gestalteten Dorn zugeführt, die vorzugsweise zum Aufziehen der Rohrkörper beabstandet voneinander anordenbar und relativ zueinander beweglich sind. Beim Aufziehen der Rohrkörper 2, 2' auf die D-förmigen Dorne ist darauf zu achten, daß die Nahtbereiche jeder Tube getrennt voneinander, d. h. beabstandet zueinander auf den geraden Abschnitten der D-förmigen Rohrkörper 2, 2' liegen, damit keine sich überlappenden Vierfachlagen beim Zusammenführen der Rohrkörper 2, 2' zu einer Mehrkammertube vorliegen. Die zum Aufziehen der Rohrkörper 2, 2' beabstandeten oder verschwenkten D-förmigen Dorne werden zusammengeführt und gemeinsam einer Verpreßstation zugeführt. In der Verpreßstation wird mittels einer oder gegebenenfalls mehreren Materialschmelzeportionen der Tubenkopf 4 mit den getrennten Ausgabeöffnungen 5 und/oder gegebenenfalls auch mehreren Trennwänden 6 hergestellt. Gleichzeitig erfolgt eine Verbindung mit den beiden Rohrkörpern 2, 2' sowohl am Außenrand als auch an der Trennwand 6, so daß im Ergebnis zwei vollständig voneinander getrennte Kammern 7, 7' entstehen. Beim Aufschieben verbleibt zwischen den beiden Rohrkörperenden, die der Verpreßstation zugeführt werden, ein Restspalt in Höhe der Schulterkontur, der mit dem Hohlraum zur Bildung der Kopfschulter in Verbindung steht und dadurch sich beim Preßvorgang mit Materialschmelze füllt. Hierdurch werden die Ränderenden der Rohrkörper 2, 2' umflossen und sind beim Aushärten fest miteinander verbunden.

Wie oben dargelegt werden bei dem geschilderten Vorgang auch die sich gegenüberliegenden oberen Enden der Rohrkörper 2, 2' fest miteinander verbunden. Zusätzlich kann entlang aller eine Mehrkammertube bildenden Rohrkörper im beliebigen Bereich der aneinander anliegenden - vorzugsweise geraden - Abschnitte der jeweiligen Mehrkammertuben eine Verbindung beispielsweise durch einen Anschmelz- oder Anklebvorgang erzielt werden, wodurch z. B. auch die dem Tubenkopf 4 entgegengesetzten Enden der Rohrkörper 2, 2' fest miteinander verbunden werden können.

Erforderlichenfalls kann auch erst jetzt ein Ablängen der fertigen Mehrkammertuben z. B. durch ein Rotationsmesser erfolgen.

## Patentansprüche

1. Verfahren zur Herstellung einer Mehrkammertube mit mindestens zwei Kammern (7, 7') und einem Tubenkopf (4), mit der Anzahl der Kammern (7, 7') entsprechenden verschließbaren Entnahmeöffnungen (5), wobei mindestens zwei getrennt hergestellte parallel zueinander angeordnete Tubenrohre (2, 2') mit einem gemeinsamen gerundeten Außenumfang gefertigt werden, wobei in der Anzahl der gewünschten Kammern (7, 7') Tubenrohre (2, 2') hergestellt und diese auf Teildorne aufgezogen werden, die Teildorne mit den Tubenrohren (2, 2'), zusammengefügt werden, die zusammengeführten Teildorne mit den Tubenrohren (2, 2') in eine Verpresseinrichtung eingeführt und eine Kunststoffportion zur Herstellung eines Tubenkopfes (4) mit Trennwänden (6) unter gleichzeitigem Verbinden des Tubenkopfes (4) mit den Ränderenden der Tubenrohre (2, 2'), verpresst werden, **dadurch gekennzeichnet, dass** die Tubenrohre (2, 2') mindestens an zwei beabstandeten Stellen axiale Kerbkanten (3) aufweisen.

2. Verfahren zur Herstellung einer Mehrkammertube nach Anspruch 1, **dadurch gekennzeichnet, dass** die Rohrkörper (2, 2') entlang der axialen Kerbkanten (3) im Querschnitt gesehen zu teilkreisförmigen Abschnitten verformt werden.

3. Verfahren zur Herstellung einer Mehrkammertube nach Anspruch 1 oder 2, **dadurch gekennzeichnet, dass** die aneinanderliegenden Tubenrohrabschnitte in Längserstreckung mindestens partiell miteinander verbunden werden.

4. Verfahren nach einem der Ansprüche 1 bis 3, **dadurch gekennzeichnet, dass** beim Verpressen auch die Ränderenden der Tubenrohre (2, 2') fest miteinander verbunden werden.

## Claims

1. Method for producing a multi-chamber collapsible tube with at least two chambers (7, 7') and a tube head (4), with closable dispenser openings (5) corresponding to the number of chambers (7, 7'), wherein at least two tubular sections (2, 2') that are produced separately and are arranged in parallel to each other are manufactured with a common radiused outer perimeter, wherein tubular sections (2, 2') are produced in the number of chambers desired (7, 7') and are mounted on partial spikes; the partial spikes are joined together with the tubular sections (2, 2'); the joined partial spikes, with the tubular sections (2, 2'), are inserted into a pressing apparatus; and a plastic portion for producing a tube head (4) with partitions (6) is pressed, with the tube head (4) being connected to the ends of the edges of the tubular sections (2, 2') at the same time, **characterized in that** the tubular sections (2, 2') comprise axial notched edges (3) at at least two points that are spaced apart from each other.

2. Method for producing a multi-chamber collapsible tube according to Claim 1, **characterized in that** the tubular bodies (2, 2') are molded to form arc-shaped sections along the axial notched edges (3), as seen from a cross-sectional view.

3. Method for producing a multi-chamber collapsible tube according to Claim 1 or 2, **characterized in that** the portions of the tubular sections that abut against each other are, at least in part, connected to each other in longitudinal direction.

4. Method according to anyone of the Claims 1 through 3, **characterized in that**, in the pressing process, the ends of the edges of the tubular sections (2, 2') are connected to each other in a non-removable manner.

## Revendications

1. Procédé de production d'un tube à chambres multiples comportant au moins deux chambres (7, 7') et une tête de tube (4), avec des ouvertures de prélèvement à fermeture (5) correspondant au nombre des chambres (7, 7'), au moins deux tuyaux tubulaires (2, 2') fabriqués séparément et agencés parallèlement étant produits avec une circonférence externe arrondie commune, les tuyaux tubulaires (2, 2') étant fabriqués dans le nombre de chambres voulu (7, 7'), ceux-ci étant enroulés sur des mandrins partiels, les mandrins partiels étant assemblés avec les tuyaux tubulaires (2, 2'), les mandrins partiels assemblés avec les tuyaux tubulaires (2, 2') étant insérés dans une installation de compression, une partie en plastique destinée à la fabrication d'une tête de tube (4) étant comprimée avec des parois de séparation (6), avec assemblage simultané de la tête de tube (4) avec les extrémités des bords des tuyaux tubulaires (2, 2'), **caractérisé en ce que** les tuyaux tubulaires (2, 2') comportent des bords entaillés axiaux au niveau d'au moins deux emplacements séparés.

2. Procédé de production d'un tube à chambres multiples selon la revendication 1, **caractérisé en ce que** les corps tubulaires (2,2') sont formés en des sections semi-circulaires le long des bords entaillés axiaux (3), vus en section transversale.

3. Procédé de production d'un tube à chambres multiples selon les revendications 1 ou 2, **caractérisé en ce que** les sections des tuyaux tubulaires adjacentes sont reliées au moins partiellement dans leur extension longitudinale.

4. Procédé selon l'une des revendications 1 à 3, **caractérisé en ce que** les extrémités des bords des tuyaux tubulaires (2, 2') sont aussi fermement reliées lors de la compression.
